# EUROPÄISCHE PATENTSCHRIFT

(11) **EP 0 410 015 B1**
(45) Veröffentlichungstag und Bekanntmachung des Hinweises auf die Patenterteilung: **18.11.1993**
(21) Anmeldenummer: 89113545.1
(22) Anmeldetag: 24.07.1989
(51) Int. Cl.: D01H 9/16, D01H 9/18, D01H 15/007

(54) **Betriebsverfahren und Vorrichtung zum automatisierten Herausnehmen eines Spulen- und Transportadapters aus einer Fadenbearbeitungsstelle, insbesondere aus dem Spulentopf einer Doppeldraht-Zwirnspindel**
Process and apparatus for automatically removing a bobbin and transportation adaptor from a yarn-processing station, particularly from a container of a two-for-one twisting spindle
Procédé et dispositif pour l'extraction automatique d'un adaptateur pour bobines et pour transport d'un poste de traitement de fil, en particulier d'un pot d'une broche à retordre à double torsion

(43) Veröffentlichungstag der Anmeldung: 30.01.1991
(73) Patentinhaber: Palitex Project-Company GmbH, D-47804 Krefeld (DE)
(72) Erfinder: Inger, Siegfried, Dipl.-Ing., D-4154 Tönisvorst 1 (DE)
(74) Vertreter: Sroka, Peter-Christian, Dipl.-Ing.

(56) Entgegenhaltungen:
- DE-A- 2 612 660
- DE-A- 3 824 998
- DE-B- 2 646 921
- FR-A- 2 505 882

## Beschreibung

Die Erfindung befaßt sich mit dem Sichern der möglicherweise frei vagabundierenden Fäden beim Auswechseln mindestens einer vollen, auf einen Spulenadapter aufgesteckten Spule gegen eine leere Garnvorlage bzw. Ablaufeinheit, bestehend aus mindestens einer leeren bzw. nahezu leeren, auf einen Spulenadapter aufgesteckten Spulenhülse. Zur Stand der Technik wird auf der DE.A-3824998 verwiesen.

Beim Auslaufen einer aus zwei Einfachkreuzspulen bestehenden Garnvorlage auf einer Doppeldraht-Zwirnspindel entsteht in bezug auf die Fadenenden überwiegend nachfolgend beschriebene Situation:

Es gelingt nur in relativ seltenen Fällen, die Fadenlängen der beiden in die Doppeldraht-Zwirnspindel eingelegten Kreuzspulen so exakt aufeinander abzustimmen, daß diese auch gleichzeitig auslaufen und damit nur noch leergelaufene Hülsen ink der Zwirnspindel vorliegen. Im überwiegenden Fall muß davon ausgegangen werden, daß eine Spule ausläuft und die zweite noch einen Garnrest zurückbehält.

Beim doppeldraht-Zwirnprozeß unterliegt der Zwirnfaden im Fadenballon einer der Garnnummer und der Spindeldrehzahl entsprechenden konstant hohen Spannung. Wenn nach Auslaufen einer Vorlagespule nur noch eine Fadenkomponente den Fadenballon durchläuft, so wird diese in der Regel die Fadenspannung nicht überstehen und reißen. Sollte dies nicht der Fall sein, so gibt es im weiteren Fadenverlauf Überwachungseinrichtungen, die den Einzelfaden erkennen, ein entsprechendes Signal auslösen und entweder die Spindel stoppen oder aber den Faden beim Einlauf in die Spindel oder innerhalb der Spindel durch Klemmen festhalten.

Dieser verbleibende und gebrochene Einzelfaden, der entweder von der oberen oder von der unteren Vorlagespule kommt, verläuft immer noch zum Scheitelpunkt der Spindelhohlachse, setzt sich in der Spindelhohlachse fort und endet meist am äußeren Rand des Spindelrotors an der Speicherscheibe.

Wird nun eine leere oder nahezu leere Ablaufeinheit aus der Doppeldraht-Zwirnspindel entnommen (ganz gleich, ob von Hand oder durch eine Handhabungseinrichtung), so wird das aus der Spindelhohlachse herausgezogene Fadenende freifliegend vom Zentrum der Aufsteckung aus (Adapter) vagabundieren.

Für die weitere Handhabung der Ablaufeinheit bedeutet das freifliegende Fadenende eine Gefahr, z.B. für in der unmittelbaren Nachbarschaft laufende Doppeldraht-Zwirnspindeln, aber auch für die Handhabungs- und Bewegungsvorgänge innerhalb einer Wartungs- und Handhabungseinrichtung.

Auch das Fadenstück, das sich zwischen der Wicklung auf der Spule und dem Scheitelpunkt des Adapters befindet, ist ungesichert und kann durch äußere Umstände so locker werden, daß dadurch Behinderungen entstehen.

Zwirne nach dem Doppeldraht-Verfahren werden aber auch ab Fachspule hergestellt. Die beiden im Zwirn beteiligten Fadenstränge sind als Vorprodukt auf einer Fachmaschine doubliert (gefacht) und zu einer Spule aufgewickelt worden.

Im Normalfall ist davon auszugehen, daß Fachspulen total auslaufen und es somit keine Fadenreste auf der Fachspulhülse gibt. Die Praxis zeigt aber, daß kurz vor Auslauf einer Fachspulhülse fallweise Fadenreste auf der Hülse verbleiben. Der Grund dafür liegt in der Anfangsbewicklung auf der Fachspulmaschine, wo oftmals die ersten Fadenlagen zueinander verhaken können. Die Folge ist ein Fadenbruch auf der Doppeldraht-Zwirnspindel und somit ein Fadenrest auf der Fachspulhülse.

Der Erfindung liegt die Aufgabe zugrunde, die oben skizzierten Negativmerkmale von Fadenresten bzw. vagabundierenden Fäden im Zusammenhang mit der Arbeitsweise eines Wartungsautomaten an einer Doppeldraht-Zwirnspindel zu verhindern.

Diese Aufgabe wird mit einem Betriebsverfahren gemäß einem oder mehreren der Ansprüche 1 bis 4 einerseits und durch eine Vorrichtung gemäß einem oder mehreren der Ansprüche 5 bis 22 gelöst.

Die Erfindung wird im folgenden anhand der Zeichnung näher beschrieben. Es zeigen:
- Fig. 1: in perspektivischer Darstellung ausschnittsweise eine Doppeldraht-Zwirnmaschine mit einem entlang dieser Maschine patroullierenden Wartungsautomaten;
- Fig. 2: teilweise im Schnitt und teilweise in perspektivischer Darstellung ausschnittsweise eine Doppeldraht-Zwirnspindel mit zugeordnetem Spulen- bzw. Transportadapter und Teilen der erfindungsgemäßen Wartungsvorrichtung;
- Fig. 3: ausschnittsweise einen Axialschnitt von Teilen einer Doppeldraht-Zwirnspindel mit aufgestecktem Spulenadapter und zugeordneten Wartungselementen;
- Fig. 4: ausschnittsweise einen Axialschnitt des oberen Spindel- und Adapterendes;
- Fig. 5: teilweise im Schnitt und teilweise in perspektivischer Darstellung eine Doppeldraht-Zwirnspindel mit einem Wartungsautomaten zugeordneten Wartungs- und Handhabungselementen;
- Fig. 6: in vergrößerter Darstellung teilweise im Schnitt und teilweise in perspektivischer Ansicht Teile einer Doppeldraht-Zwirnspindel mit aufgestecktem, zweiteiligem Spulenadapter und zugeordneten Wartungs- bzw. Handhabungselementen;
- Fig. 7: in vergrößerter Darstellung einen Axialschnitt des in Fig. 7 dargestellten oberen Handhabungs- und Wartungselementes in Form einer Absaugeinrichtung;
- Fig. 8: teilweise im Schnitt und teilweise in perspektivischer Ansicht eine Anordnung gemäß Fig. 6 während eines zweiten Handhabungsschrittes;
- Fig. 9: ausschnittsweise einen Axialschnitt des Oberteils eines Transportadapters in Zuordnung zu einer Fördereinrichtung;
- Fig. 10: eine Schnittansicht einer abgewandelten Ausführungsform der erfindungsgemäßen Vorrichtung, und
- Fig. 11: eine Draufsicht auf eines der beiden in Fig. 10 dargestellten Wartungs- bzw. Handhabungselemente.

Fig. 1 zeigt ausschnittsweise eine Doppeldraht-Zwirnmaschine A, einen entlang der Doppeldraht-Zwirnmaschine auf unteren und oberen Schienen 1 bzw. 2 verfahrbaren Wartungsautomaten B sowie eine Hängefördereinrichtung C.

Die Hängefördereinrichtung C umfaßt eine Oberschiene 3, in der ein Förderband geführt ist, an dem in gleichmäßigen Abständen nach unten hängende Spulenhängehalter 4 für Spulenadapter bzw. Spulentransportadapter 5 befestigt sind. Die Spulenhängehalter 4 und die Spulenadapter 5 sind in bekannter Weise so gestaltet, daß beim Hochfahren eines Spulenadapters 5 einmal der Spulenadapter von dem Spulenhängehalter ergriffen und festgehalten wird, während der Spulenadapter 5 beim folgenden Hochfahren und Wiederabsenken relativ zum Spulenhängehalter 4 von diesem freigegeben wird. Fig. 1 zeigt im Bereich der Oberschiene 3 auf der linken Seite sechs mit je zwei vollbewickelten Kreuzspulen bzw. Vorlagespulen 6 bestückte Spulenadapter 5, die mittels des Wartungsautomaten B an die einzelnen Zwirnstellen 7 der Doppeldraht-Zwirnmaschine 1 übergeben werden sollen, und rechts zwei mit leeren bzw. nahezu leeren Hülsen 6′ bestückte Spulenadapter 5, die von dem Wartungsautomaten B einzeln aus Zwirnstellen der Doppeldraht-Zwirnmaschine A entnommen und an einen Spulenhängehalter 4 übergeben worden sind. Diese gegebenenfalls noch Fadenreste aufweisenden Hülsen 6′ werden zusammen mit den Spulen- und Transportadaptern 5 mittels der Hängefördereinrichtung C zu einer externen Bestückungsstation gefördert, in der die Adapter 5 wieder mit voll bewickelten Vorlagespulen bzw. Kreuzspulen 6 bestückt werden können.

Die Doppeldraht-Zwirnmaschine A umfaßt mehrere Arbeits- bzw. Zwirnstellen mit den üblichen bekannten Elementen wie (nicht dargestellte) Spindel im unteren Bereich, Ballonbegrenzer 7, Spulentopf 8, Fadeneinlauf 9, Ballonfadenführer 10, Umlenkorgane 11 zur Aussteuerung der Fadenauflaufspannung, Voreilung 12, Changierfadenführer 13 und die von einer Friktionswalze 14 angetriebene Zwirnkreuzspule bzw. Auflaufspule 15. In der Maschinenmitte befindet sich im oberen Bereich zwischen den beiden parallel längsverlaufenden Maschinenseiten ein Transportband 16 zum Abtransport von voll bewickelten Zwirnkreuzspulen 15. Oberhalb jeder von einer Friktionswalze 14 angetriebenen Zwirnkreuz- bzw. Auflaufspule 15 befindet sich ein Hülsenmagazin 17 für leere Auflaufhülsen 18.

Innerhalb des Schutztopfes 8 ist eine obere, nur noch teilweise bewickelte Kreuzspule bzw. Vorlagespule 6 eines mittels eines Spulenadapters 5 in die Zwirnstelle eingesetzten Vorlagespulenpaares dargestellt. Die Fäden werden von den Vorlagespulen nach oben abgezogen und durch den Fadeneinlauf 9 in den unteren Spindelbereich zu einer Fadenspeicherscheibe geführt, von der die beiden zusammengefaßten Fäden unter Bildung eines Fadenballons zum Ballonfadenführer 10 verlaufen und anschließend nach Passieren der Umlenkrollen 11 und der Voreilung 12 auf die von der Friktionswalze 14 angetriebene Auflaufspule 15 aufgewickelt werden.

Vor der Doppeldraht-Zwirnmaschine A bzw. den einzelnen Zwirnstellen patroulliert der Wartungsautomat B. Fig. 1 zeigt schematisch und ausschnittsweise diverse Handhabungselemente des Automaten B, die zum Auswechseln eines mit leeren Spulenhülsen 6′ bestückten Spulenadapters 5 (Ablaufeinheit) gegen einen mit vollen Kreuzspulen 6 bestückten Spulenadapter 5 (Vorlageeinheit) und zur Manipulierung bzw. Sicherung der Fadenenden der nahezu leeren Spulenhülsen 6′ dienen. Es handelt sich dabei hauptsächlich um zwei um eine vertikale Achse verschwenkbare und in vertikaler Richtung auf und ab bewegbare Aufnahmedorne 100 für Vorlage- und Ablaufeinheiten sowie Greifer- und Absaugeinrichtungen 22 bzw. 23; diese Elemente werden im einzelnen anhand der Fig. 5 bis 11 beschrieben.

Der Wartungsautomat B hat ein schrankförmiges Gehäuse 101, dessen Vorderwand mit einer Führungsschiene 102 für einen einen Dorn 100 tragenden verschwenkbaren Querarm 103 versehen ist.

Fußhebel 34 unterhalb jeder Zwirnstelle dienen zur vorbereiteten Betätigung bzw. Wartung der einzelnen Zwirnstellen.

Im folgenden werden neben den konstruktiven Einzelheiten gleichzeitig auch die erfindungsgemäßen Verfahrensschritte und die Funktionen der erfindungsgemäßen Einzelelemente beschrieben.

Fig. 2 zeigt einen Einfachstvorschlag für die Herausnahme einer Ablaufeinheit, bestehend aus einem Spulenadapter 5 einschließlich der leeren bzw. nahezu leeren Spulenhülsen 6′ aus dem Spulentopf 8 einer Doppeldraht-Zwirnspindel und die Sicherung der am Prozeß noch beteiligten Fadenenden. Fig. 2 zeigt von einer Doppeldraht-Zwirnspindel noch den Spulentopfboden 8.1, die übliche Fadenspeicherscheibe 19, das Fadeneinlaufrohr 20 sowie eine schematisch dargestellte Fadenbremse 21 im Inneren des Fadeneinlaufrohres 20. der Spulenadapter 5, der in der oben beschriebenen Weise gleichzeitig auch Transportadapter ist, besteht, siehe dazu auch Fig.3, aus einem Zylinderabschnitt 5.1, der an seinem unteren Ende einen Tragflansch 5.2 und im Bereich seines oberen Endes vorzugsweise eine Ringnut 5.3 aufweist. An das obere Ende des Zylinderabschnittes 5.1 schließt sich ein demgegenüber im Durchmesser kleinerer Zylinderstutzen 5.4. an.

Zur Herausnahme der Ablaufeinheit aus der Doppeldraht-Zwirnspindel dient der die beiden Greiferarme 22.1 und 22.2 aufweisende, in horizontaler Richtung (Pfeil f1) verschwenkbare, auf und ab bewegbare Greifer 22 des Wartungsautomaten B. Die Greiferenden der beiden Greiferarme 22.1 und 22.2 können den in den Spindeltopf 8 eingesetzten Spulenadapter 5 an seinem Außenumfang, vorzugsweise aber im Bereich seiner Ringnut 5.3, umschließen, wodurch gleichzeitig das von der noch nicht ganz abgelaufenen unteren Spulenhülse 6′ kommende und in die Hohlseele des Spulenadapters einlaufende Fadenende automatisch eingeklemmt und gesichert wird. In diesem Fall muß an der Zwirnspindel selbst keine weitere Manipulation mit dem Fadenende vorgenommen werden. Lediglich bei dem Herausheben des Spulenadapters 5 aus dem Spulentopf 8 durch Hochfahren des Greifers 22 muß dafür gesorgt werden, daß durch automatisches Öffnen der Fadenbremse 21 das Fadenende ohne jede Behinderung aus der Hohlachse der Spindel herausgezogen werden kann. Das Fadenende selbst verbleibt dabei im Inneren des Spulenadapters.

Bei der Ausführungsform gemäß Fig. 3 ist neben dem Greifer 22 eine Absaugeinrichtung 23, die einen über die Oberseite des Spulenadapters 5 stülpbaren Saugknopf 23.1 aufweist, mit integrierter Fadenschneideinrichtung 24 vorgesehen. Diese Absaugeinrichtung 23 ist ebenso wie der Greifer 22 eines der Wartungs- bzw. Handhabungselemente des Wartungsautomaten B. Die beiden Wartungselemente 22 und 23 sind innerhalb des Wartungsautomaten B vorzugsweise um eine gemeinsame Achse verschwenkbar und außerdem in vertikaler Richtung auf- und absenkbar.

Für die verschiedenen Fadenstücke soll beispielsweise gemäß Fig. 3 folgende Definition gelten:
F1 - und später noch F1′ und F1˝ - als äußerstes Fadenstück wird bzw. werden nach Betätigung einer Schneideinrichtung abgesaugt;
F2 als mittleres Fadenstück wird mit definierter Länge zumindest teilweise in die Hohlachse des Adapters eingeführt;
F3 als inneres Fadenstück stellt die Verbindung zwischen der noch teilweise bewickelten Spulenhülse und dem Fadenstück F2 her und entspricht dem Fadenstück zwischen dieser Spulenhülse und einer Klemmstelle im oberen Randbereich des Spulen- bzw. Transportadapters.

Bei der Ausführungsform gemäß Fig. 3 wird der Spulenadapter 5 mittels der Greiferarme 22.1 und 22.2 ergriffen, wodurch das von der unteren Spulenhülse 6′ kommende Fadenendstück F1 + F2 + F3 im Bereich der Ringnut 5.3 zwischen den beiden Fadenstücken F2 und F3 festgeklemmt und fixiert wird. Durch Anlegen von Saugluft (Pfeil f2) an eine zum Saugkopf 23.1 führende Saugleitung 25 der Absaugeinrichtung 23 werden die gemäß Fig.2 in der Hohlseele des Spulenadapters und in der Spindelhohlachse befindlichen Fadenendstücke F1 + F2 nach Öffnen der Fadenbremse 21 aus der Spindelhohlachse in die Saugleitung 25 eingesaugt. Das Vorhandensein des abgesaugten Fadenendes in der Saugleitung 25 wird mittels eines nicht dargestellten Sensors ertastet, worauf die Schneideinrichtung 24 mittels durch den Druckluftkanal 26 zugeführter Druckluft (Pfeil f3) betätigt wird. Die Fadenschneideinrichtung enthält als wesentlichen Bestandteil einen gegen Federkraft beweglichen, eine Schneidkante aufweisenden Schneidkolben 24.1. Das in der Saugleitung 25 befindliche, abgeschnittene Fadenstück F1 wird zu einem nicht dargestellten Abfallbehälter befördert. Das mit dem Restgarn auf der unteren Ablaufhülse 6′ verbundende Fadenstück F2 wird anschließend durch einen im Inneren der Spindel wirksamen Saugluftstrom (Pfeil f4) wieder in das Zentrum des Spulenadapters eingesaugt, diesen Zustand zeigt Fig. 4.

Der Greifer 22 hebt anschließend den Spulenadapter 5 einschließlich der abgelaufenen Hülsen 6′ aus der Doppeldraht-Zwirnspindel, klemmt dabei das vom Scheitelpunkt des Adapters zur Hülse 6′ verlaufende Fadenstück 3 ein und übergibt die gesamte Ablaufeinheit zur weiteren Behandlung bzw. Handhabung an den Wartungsautomaten B.

Die folgenden Lösungsvorschläge gehen von Spulenadaptern aus, die zweigeteilt sind. Der untere Abschnitt des Adapters stellt ein Transportmittel für die voll bewickelten Spulen bzw. die abgelaufenen Hülsen dar. In dieser Form ist er auch Bestandteil des der Doppeldraht-Zwirnmaschine übergeordneten Spulentransportsystems. Auf der Doppeldraht-Zwirnspindel, d.h. innerhalb des Spulentopfes, dient das Unterteil eines solchen Adapters auch gleichzeitig der Zentrierung der Spulen auf der Nabe des Spulentopfes.

Das Unterteil eines derartigen zweigeteilten Spulenadapers entspricht mit Ausnahme des zusätzlichen, oberen Zylinderstutzens 5.4 dem Spulenadapter 5 gemäß den Fig. 2 und 3. Aus diesem Grund trägt das Spulenadapter-Unterteil bei den Darstellungen der Fig. 5 bis 11 ebenfalls das Bezugszeichen 5. Auf dieses Adapter-Unterteil ist ein, eine Hohlachse aufweisendes Kopfteil bzw. Adapter-Oberteil 5′ aufgesteckt, welches in bekannter Weise dazu dient, unterschiedliche Fadenablaufbedingungen an einer Doppeldraht-Zwirnspindel zu schaffen. Bei den Ausführungsformen gemäß den Fig. 5 bis 8 und 10 kann das Adapter-Oberteil 5′ z.B. eine einen den Fadeneinlaufkopf bildende Avivier-Einrichtung bekannter Bauart zum Benetzen des durchlaufenden Fadens mit einem Aviviermittel sein.

Fig. 5 zeigt einen Teilbereich der Doppeldraht-Zwirnmaschine im Querschnitt, und zwar den Maschinenrahmen 27, eine Druckluftleitung 28 mit einem zu einer Doppeldraht-Zwirnspindel führenden Anschluß 29, der zu einer Druckluftdüse 30 für die pneumatische Fadeneinfädelung führt, und einen Spindelwirtel 31 mit Riemenandrückrolle 32 zum Andrücken eines Tangentialantriebsriemens 33 gegen den Spindelwirtel 31. Ein jeder einzelnen Spindel zugeordneter Fußhebel 34 dient zur Betätigung einer nicht dargestellten Spindelbremse, und dieser Fußhebel 34 dient auch zur Betätigung der Druckluftdüse 30, um in der Spindelhohlachse eine Saugluftströmung zum Zwecke einer Fadendurchfädelung durch die Spindel aufzubauen.

Fig. 5 zeigt weiterhin Teilbereiche des vor der Doppeldraht-Zwirnmaschine entlang der Schienen 1 und 2 patroullierenden Wartungsautomaten B, von dem ausschnittsweise die für die Erfindung und/oder die weitere Beschreibung relevanten Wartungs- und Handhabungselemente dargestellt sind, wie der Greifer 22 und die Absaugeinrichtung 23, sowie ein Betätigungshebel 35, durch dessen Herunterdrücken in Richtung des Pfeiles f6 im gegebenen Augenblick der Fußhebel 34 zum Stillsetzen der einzelnen Spindel betätigt werden kann. Fig. 5 zeigt kurz oberhalb des Fußhebels 34 zwei Laufrollen 36 des Wartungsautomaten B, die entlang einer Führungsfläche 1.1 der unteren Schiene 1 geführt sind.

Die Absaugeinrichtung 23 ist ebenso wie der Greifer 22 in Richtung des Pfeiles f1 verschwenkbar und in Richtung des Pfeiles f5 in vertikaler Richtung auf und ab bewegbar.

Zur Fig. 5 ist noch zu erwähnen, daß mit dem Einschwenken der Absaugeinrichtung 23 in den Bereich der Spindelachse der Ballonfadenführer 10 aus seiner koaxialen Lage zur Spindel herausgeschwenkt wird.

Fig. 6 zeigt den eingeschwenkten Zustand des Greifers 22 bzw. der Greiferarme 22.1 und 22.2 oberhalb der Spindel. Die beiden relativ zueinander verschwenkbaren Greiferarme 22.1 und 22.2 greifen in die Ringnut 5.3 des Adapterunterteils 5 ein, wobei das von dem Wicklungsrest einer der beiden Hülsen 6′ kommende Fadenendstück zwischen den Fadenstücken F2 und F3 festgeklemmt wird, ganz gleich an welcher Position des Adapter-Umfanges sich dieses Fadenendstück befindet. Mit dem Einschwenken des Greifers 22 in den Bereich der Spindelachse ist auch die Absaugeinrichtung 23 in den Bereich der Spindelachse eingeschwenkt worden. An der Absaugeinrichtung 23 ist eine zusätzliche Greifeinrichtung 37 angebracht, die zwei relativ zueinander verschwenkbare Greiferarme 37.1 und 37.2 aufweist. Während die beiden Greiferarme 22.1 und 22.2 des unteren Greifers 22 in der Lage sind, über ihren gesamten Innenumfang gegen den Grund der Ringnut zur Anlage zu kommen, so daß der Faden unabhängig von seiner Umfangsstellung festgeklemmt wird, sind die Greiferarme 37.1 und 37.2 des oberen Greifers 37 mit nach innen gerichteten Vorsprüngen bzw. Nasen 38 versehen, die bei geschlossenen Greiferarmen punktförmig in eine Ringnut 5.1′ des Adapter-Oberteils bzw. Fadeneinlaufkopfes 5′ eingreifen. Dadurch ist gewährleistet, daß das an der Außenseite des Adapter-Oberteils 5′ entlanglaufende Fadenstück F1 + F2 nicht von diesen Greiferarmen 37.1 und 37.2 festgeklemmt wird.

Gemäß der Darstellung von Fig. 6 befindet sich die Restfadenmenge auf der unteren Hülse 6′, die nicht in ihrer ganzen Länge dargestellt ist. Das Garn von der oberen Hülse 6′ hingegen ist abgelaufen. Der ausschnittsweise Durchblick durch diese obere Hülse 6′ zeigt im Inneren der Spindel die Fadenbremse 21, die zum gegebenen Zeitpunkt (die eingehende Beschreibung erfolgt im Zusammenhang mit Fig. 7) gesteuert vom Wartungsautomaten geöffnet werden kann, um den Faden aus der Spindelhohlachse bzw. dem Fadeneinlaufrohr 20 herausziehen zu können. Das Adapter-Unterteil 5 steht mit seinem Tragflansch 5.2 auf dem ausschnittsweise dargestellten Spulentopfboden 8.1.

Es folgt nunmehr bezugnehmend auf die Fig.6 und 7 die Konstruktions- und Funktionsbeschreibung der oberen zusätzlichen Greifeinrichtung 37 in Verbindung mit der Absaugeinrichtung 23, die zusätzliche Klemm- und Schneidelemente aufweist. Die Hauptaufgabe dieser zusätzlichen Greifeinrichtung 37 und der Absaugeinrichtung 23 ist die sichere Abführung einerseits und Festlegung andererseits des innerhalb des Spindelhohlachse befindlichen Fadenendes F1 sowie der Fadenstücke F2 + F3, die noch Verbindung zum Wicklungsrest auf einer der beiden Hülsen 6′ haben.

Zur Behandlung dieser Fadenstücke F1 und F2 wird die Absaugeinrichtung 23 von oben her auf das Adapter-Oberteil bzw. den Einlaufkopf 5′ abgesenkt. Nach Erreichen der entsprechenden Höhenlage werden die vorher geöffneten Greiferarme 37.1 und 37.2 nach innen verschwenkt, wobei die Klauen bzw. Vorsprünge 38 in die Ringnut 5.1′ des Adapter-Oberteils 5′ einfahren und punktförmig gegen den Grund der Ringnut zur Anlage kommen.

Der Einlaufkopf bzw. das Adapteroberteil 5′ trägt ein Aufsatzstück 39, das eine innere Zylinderbuchse 39.1 und mit radialem Abstand davon eine äußere Zylinderbuchse 39.2 aufweist, die mit der inneren Zylinderbuchse 39.1 durch einen mindestens eine Öffnung 39.4 aufweisenden Flansch 39.3 verbunden ist. Die äußere Zylinderbuchse 39.2 hat eine geringere Höhe als die innere Zylinderbuchse 39.1.

Die Absaugeinrichtung 23 enthält in ihrem Inneren zwei ringförmige Klemmflächen, um die zu diesem Zeitpunkt noch miteinander in Verbindung stehenden Fadenstücke F1 und F2 einmal im Bereich des oberen Randes der inneren Zylinderbuchse 39.1 und zum anderen im Bereich des oberen Randes der äußeren Zylinderbuchse 39.2 festzuklemmen. Das Festklemmen erfolgt mittels zwei konzentrischen und zur Spindelhohlachse koaxialen, mittels Federn 42 bzw. 43 belasteten Schiebebuchsen 40 bzw. 41, von denen die Schiebebuchse 40 mit dem oberen Rand der inneren Zylinderbuchse 39.1 und die äußere Schiebebuchse 41′ mit einer sich konisch nach unten erweiternden Innenkegelfläche mit dem oberen Rand der äußeren Zylinderbuchse 39.2 zusammenwirken.

Zwischen den beiden eine Klemmfunktion ausübenden Schiebebuchsen 40 und 41 ist eine drehbare Messerbuchse 44 mit einer unteren, ringförmigen Messerschneide 44.1 gelagert. Diese Messerbuchse 44 weist an ihrem Außenumfang eine gewindeartig geführte Rille 44.2 auf, der in der Innenwand der äußeren Schiebebuchse 41 eine einen Kugelkörper 45 aufnehmende Aussparung 41.1 gegenüberliegt; der Kugelkörper 45 ist teilweise in der Aussparung 41.1 und teilweise in der Rille 44.2 untergebracht, derart, daß bei einer Relativverschiebung zwischen der Schiebebuchse 41 und der Messerbuchse 44 in axialer Richtung die Messerbuchse 44 in Rotation versetzt wird. Die Messerbuchse 44 ist an ihrem von der Messerschneide 44.1 abgewandten Ende mittels eines Lagers, vorzugsweise Axialrillenkugellagers, abgestützt.

Gleichzeitig mit dem Absenken der Absaugeinrichtung 23 und dem Festklemmen der noch miteinander in Verbindung stehenden Fadenstücke F1 und F2 mittels der Schiebebuchsen 40 und 41 an den oberen Rändern der Zylinderbuchsen 39.1 bzw. 39.2 wird die Messerbuchse 44 durch die Zwangsführung - Aussparung 41.1, Kugelkörper 45 und Rille 44.2 - in Drehung versetzt, wodurch die bis dahin noch zusammenhängenden Fadenstücke F1, F2 in äußere (F1) und mittlere (F2) Fadenstücke durchtrennt werden.

Die äußere Schiebebuchse 41, in die die Messerbuchse 44 und im Anschluß daran die innere Schiebebuchse 40 eingebettet sind, ist vorzugsweise in einer als Stufenbohrung ausgebildeten Zylinderöffnung 48 des Saugkopfes 47 der Saugeinrichtung 23 untergebracht, wobei der einen größeren Durchmesser aufweisende Abschnitt der stufenförmigen Zylinderöffnung 48 sich an dem inneren bzw. blinden Ende der Stufenbohrung befindet, während der den kleineren Durchmesser aufweisende äußere Abschnitt der Stufenbohrung nach außen offen ist. In diesem äußeren Abschnitt der Stufenbohrung ist die äußere Schiebebuchse 41 abdichtend geführt. Diese Schiebebuchse 41 weist an ihrem innenliegenden Ende einen nach außen gerichteten Ringflansch 41.2 auf, der abdichtend in dem Inneren, den größeren Durchmesser aufweisenden Abschnitt der Stufenbohrung 48 geführt ist. Auf diese Weise ist zwischen dem Ringflansch 41.2 und der Ringschulter 48.1 ein Ringraum gebildet, in den eine erste Druckluftleitung 49 mündet. Wenn durch diese Druckluftleitung 49 Druckluft in den zuletzt beschriebenen Ringraum einströmt, wird die äußere Schiebebuchse 41 gegen die Kraft der Druckfeder 43 nach oben verschoben, so daß das Fadenstück F2 freigegeben wird und unter dem Einfluß der Schwerkraft in Richtung auf den unteren Greifer, den Spulenadaptergreifer 22, fällt. Um dieses Herausfallen des Fadenstückes F2 aus dem Bereich der Klemmstelle zu unterstützen, wird durch eine zweite Druckluftleitung 50, an die sich ein zu der Öffnung 39.4 des Aufsatzstückes 39 führendes Kanalsystem anschließt, Druckluft zugeführt, die gleichzeitig zur Reinigung des oberen Endes des Adapter-Oberteiles bzw. Einlaufkopfes 5′ dient.

Anschließend wird die Absaugeinrichtung 23 zusammen mit dem oberen Greifer 37 nach oben gefahren (Pfeil f7 in Fig. 6), wodurch nach automatischem Öffnen der Fadenbremse 21 in Abhängigkeit von einem Steuerbefehl seitens des Wartungsautomaten B mit dem innere Fadenstück F1 das Adapter-Oberteil bzw. der Einlaufkopf 5′ zusammen nach oben gehoben bzw. gezogen wird.

Nach Beendigung des Abhebevorganges wird die Saugleitung 25 der Absaugeinrichtung 23 mit Saugluft beaufschlagt, die sich durch einen zentrisch durch den Saugkopf 47 geführten Saugrüssel 51 nach unten bis zum oberen Ende des Adapter-Oberteiles bzw. Einlaufkopfes 5′ fortsetzt, derart, daß das Fadenstück F1 in diesen Saugrüssel 51 und die Saugleitung 25 eingesaugt wird, wobei dieses Fadenstück F1 jedoch weiterhin zwischen der Unterkante der Schiebebuchse 40 und dem oberen Rand der inneren Zylinderbuchse 39.1 festgeklemmt ist. Um das Fadenstück F1 durch die Saugleitung 25 zu einem nicht dargestellten Abfallbehälter weiter fördern zu können, wird anschließend die innere Schiebebuchse 40 gegen die Kraft der Feder 42 vorzugsweise mittels Druckluft nach oben angehoben, die durch einen dritten Druckluftkanal 52 in einen Ringzylinderraum 53 zwischen der Außenwand des Saugrüssels 51 und der Innenwand der Schiebebuchse 40 eingeblasen wird, die zu diesem Zweck mit einer Ringkolbenfläche 40.1 versehen ist.

Nach dem Hochheben der Saugeinrichtung 23 zusammen mit dem oberen zusätzlichen Greifer 37 und nach dem Einsetzen des Saugluftstromes ergibt sich, soweit es diese beiden Elemente betrifft, ein Zustand, wie er in Figur 8, oben, dargestellt ist.

Es verbleibt nunmehr die Fixierung des zu einer der beiden Hülsen 6′ führenden Fadenstücks F2. Gemäß Fig. 6 und auch Fig. 8 waren die Greiferarme mit ihren Klemmrändern in die Ringnut 5.3 am oberen Ende bis Adapter-Unterteils bzw. Transportadapters 5 eingetreten, wodurch das Fadenstück F2 festgeklemmt worden ist. Bei einem System gemäß den Fig. 5 bis 8 mit einem zweigeteilten Adapter besteht der untere Greifer 22 aus den eingentlichen Greiferarmen 22.1 und 22.2, die in die Ringnut 5.3 des unteren Adapterteils bzw. Transportadapters 5 eingreifen und das vom Spulenrest kommende Fadenstück F2 einklemmen.

Gemäß den Fig. 6 und 8 ist der untere Greifer 22 im bereich seiner beiden Greiferarme 22.1 und 22.2 an der Oberseite mit einer zur Adapterachse konzentrischen Öffnung 54 versehen, von der in Fig. 8 nur eine Halböffnung dargestellt ist. Diese Öffnung 54 dient gemäß Fig. 6 zum Durchtritt des Adapter-Oberteils bzw. Einlaufkopfes 5′. Diese Öffnung ist, sobald das Adapter-Oberteil 5′ vor dem Adapter-Unterteil 5 abgehoben ist, mittels schwenkbar gelagerten Verschlußklappen 55 verschließbar, um einen innerhalb der Greiferarme 22.1 und 22.2 verlaufenden, entweder an eine Saugluftquelle oder an eine Druckluftquelle anschließbaren Luftkanal 56 abdichten zu können.

Sobald das Fadenstück F2, nachdem das Fadenstück F1 mittels der Messerbuchse 44 abgetrennt worden ist, auf den unteren Greifer 22 gefallen ist, und nachdem das Adapter-Oberteil bzw. der Einlaufkopf 5′ nach oben hin von dem Adapter-Unterteil 5 abgehoben worden ist, wird dieses Fadenstück F2 von einem an den Luftkanal 56 angelegten Saugluftstrom durch die Öffnung 54 in diesen Luftkanal 56 eingesaugt. Danach werden die Verschlußklappen 55 geschlossen, wobei das Fadenstück F2 weiterhin unter dem Einfluß des Saugluftstromes bleibt. Das zum Spulenrest bzw. zu einer der Hülsen 6′ verlaufende Fadenstück F3 bleibt weiterhin von den Greiferarmen 22.1 bzw. 22.2 im Bereich der Ringnut 5.3 festgeklemmt. Anschließend wird der in dem Luftkanal 56 wirksame Saugluftstrom unterbrochen, und der Luftkanal 56 wird nunmehr mit Druckluft beaufschlagt, wodurch das eine definierte Fadenlänge aufweisende Fadenstück F2 aus dem Luftkanal 56 herausgeblasen und in die Hohlachse des Adapter-Unterteils bzw. Transportadapters 5 eingeblasen wird. Diese Lageveränderung des Fadenstücks F2 wird noch durch eine inzwischen innerhalb der Spindelhohlachse wirkende Saugluftströmung unterstützt, die von einer bei Doppeldraht-Zwirnspindeln bekannten, innerhalb der Spindelhohlachse wirksamen, injektorartig wirkenden Fadeneinfädelvorrichtung aufgebaut worden ist.

Danach wird durch Hochfahren des unteren Greifers 22 das untere Adapterteil bzw. der Transportadapter 5 aus der Spindel herausgehoben und durch Verschwenken des Greifers 22 in den Wartungsautomaten B eingefahren, wo er an einen der beiden in Fig. 1 dargestellten Aufnahme- und Transportdorne 100 übergeben wird. Diese Transportdorne sind um eine Vertikalachse verschwenkbar und in vertikaler Richtung aufund abbewegbar, derart, daß mittels dieser Transportdorne 100 einmal aus dem Spindelbereich herausgenommene Ablaufeinheiten an die Spulenhängehalter zum Abtransport übergeben werden können und andererseits Vorlageeinheiten, bestehend aus einem Transportadapter 5 mit jeweils zwei voll bewickelten Spulen 6 von einem Spulenhängehalter abgenommen und in den Spindelbereich transportiert werden können. Die konstruktiven Mittel zur Übergabe und zum Einsetzen neuer Vorlageeinheiten in die Spindel bilden nicht Gegenstand der vorliegenden Erfindung, die sich allein auf das Herausnehmen leergewickelter Ablaufeinheiten insbesondere aus dem Spulentopf einer Doppeldraht-Zwirnspindel und den Weitertransport dieser Ablaufeinheiten an einen der Dorne 100 befaßt, und zwar bei gleichzeitiger Fixierung des verbleibenden Fadenendes im Bereich der Hohlseele eines Spulen- bzw. Transportadapters 5.

In Fig. 9 ist nochmals der mit den leeren bzw. teilbewickelten Hülsen 6′ bestückte Transportadapter bzw. Spulenadapter 5 dargestellt. Er ist dabei in einen Spulenhängehalter 4 eingehängt, und man erkennnt, daß das vorher in das Adapterzentrum eingesaugte Fadenende zwischen dem Spulenhängehalter 4 und dem oberen Öffnungsrand des Spulen- bzw. Transportadapters 5 sicher eingeklemmt ist.

Um den Greifer 22 zusammen mit der daran hängenden Ablaufeinheit (Spulen- bzw. Transportadapter mit den beiden leeren oder nahezu leeren Hülsen 6′) nach oben aus dem Spulentopf herausheben zu können, ist die Absaugeeinrichtung 23 zusammen mit dem Adapter-Oberteil bzw. Einlaufkopf 5′ vorher aus dem Bereich der Spindelhohlachse weggeschwenkt worden. Das Adapter-Oberteil bzw. der Einlaufkopf 5′ wird von dem oberen Greifer 57 festgehalten und zwar so lange, bis eine Vorlageeinheit, bestehend aus Spulen bzw. Transportadapter 5 mit darauf aufgesteckten vollen Kreuzspulen 6, mittels des unteren Greifers 22 wieder in den Spulentopf eingesetzt worden ist. Der obere Greifer 57 fährt daraufhin wieder über die Spindelmitte und setzt den Einlaufkopf bzw. das Adapteroberteil 5′ auf das untere Adapterteil 5 auf.

Die Fig. 10 und 11 zeigen eine abgewandelte Ausführungsform zur Handhabung eines zweigeteilten Spulenadapters, der aus einem Adapter-Unterteil bzw. Transportadapter 5 und einem Adapter-Oberteil bzw. Fadeneinlaufkopf 5′ zusammensetzbar ist. Auch bei dieser Ausführungsform sind ein unterer Greifer 22, der im wesentlichen zwei Greiferarme 22.1 und 22.2 umfaßt, und eine Absaugeinrichtung 23 mit zugeordnetem bzw. integriertem, zweiarmigem, oberem Greifer 57 vorgesehen. Der obere Greifer 57 weist zwei verschwenkbare Greiferarme auf, die zum Einfahren in eine Ringnut 5.1′ des Fadeneinlaufkopfes bzw. Adapter-Oberteils 5′ mit nach innen gerichteten Vorsprüngen 57.1 versehen sind, derart, daß die Greiferarme des oberen Greifers 57 nur punktförmig mit dem Einlaufkopf bzw. Adapter-Oberteil 5′ in Eingriff kommen.

Zur Herausnahme einer Ablaufeinheit aus einem Spindeltopf werden der untere Greifer 22 und die Absaugeinrichtung 23 mit integriertem oberem Greifer 57 derart aus dem Wartungsautomaten B über die Spindelachse verschwenkt und nach unten gefahren, daß die beiden Greifer 22 und 57 einerseits das untere Adapterteil 5 und andererseits das Adapter-Oberteil bzw. den Einlaufkopf 5′ ergreifen können, wobei die Greiferarme 22.1 und 22.2 des unteren Greifers 22 den Faden in der Ringnut 5.3 einklemmen, während das Fadenstück F2 im Bereich des oberen Greifers 57 frei beweglich ist. Sobald die beiden Greifer 22 und 57 die beiden Adapterteile 5 bzw. 5′ ergriffen haben, wird die Absaugeinrichtung 23 mit dem Greifer 57 nach oben angehoben, so daß sich die in Fig. 10 abgebildete Stellung ergibt. Der Abhebevorgang wird so lange fortgesetzt, bis daß in der Spindelhohlachse befindliche Fadenstück F1, das hier die zusätzlichen Fadenstücke F1′ und F1˝ umfaßt, die zwischenzeitlich geöffnete Fadenbremse in der Spindelhohlachse passiert hat.

Daraufhin wird im Bereich des unteren Greifers 22 ein Schwenkhebel 58 aus der in den Fig. 10 und 11 gestrichelt gezeigten Position in Richtung des Pfeiles f8 in die in vollen Linien dargestellte Position verschwenkt, wodurch die Fadenstücke F1, F1′, F˝ und das Fadenstück F2 gemeinsam zu zwei Schlaufen ausgebildet und einer Schneideinrichtung 59 zugeführt werden. Die Fadenstücke werden darauf durchtrennt, worauf durch eine in der Saugleitung 25 der Absaugeinrichtung 23 wirksame Saugluftströmung die beiden Fadenstücke F1 und F1˝ abgesaugt und einem nicht dargestellten Abfallbehälter zugeführt werden. Durch die im unteren Greifer 22 angeordnete Luftleitung 56 wird das restliche aus dem Adapter-Unterteil 5 bzw. aus der Spindelhohlachse kommende Fadenende F1′ abgesaugt, während das zwischen der Fadenklemmstelle und der Fadenschnittstelle befindliche Fadenstück F2 in diese Luftleitung 60 eingesaugt wird. Das Fadenstück F2 steht mit dem zur nahezu abgewickelten Hülse 6′ verlaufenden Fadenstück F3 in Verbindung. Der anfänglich in der Luftleitung 56 herrschende Saugluftstrom wird dann zu einem Blasluftstrom umgeschaltet, derart, daß das anfänglich in die Luftleitung 56 eingesaugte Fadenstück F2 in Richtung auf die Spindelachse geblasen wird. Zum gleichen Zeitpunkt wird durch die Betätigung der üblichen im Spindelbereich angeordneten, injektorartig wirkenden Fadeneinfädelvorrichtung im Bereich der Spindelhohlachse eine Saugluftströmung erzeugt, so daß das Fadenstück F2 auch in das Zentrum des unteren Spulenadapterteils 5 eingesaugt wird.

Der untere Spulenadapterteil bzw. dieser Transportadapter 5 wird anschließend nach vorherigem Wegschwenken der Absaugeinrichtung 23 mittels des Greifers 22 nach oben aus dem Spindeltopf herausgehoben und in den Wartungsautomaten B hineingeschwenkt, wo der Spulenadapter bzw. Transportadapter 5 mit definiert abgelegtem Fadenende weiterbefördert und vergleichbar mit der Darstellung von Fig. 9 an einen Spulenhängehalter 4 übergeben wird.

Die übrigen Wartungsarbeiten erfolgen in der in Verbindung mit den Fig. 5 bis 9 beschriebenen Weise.

Obwohl die Figurenbeschreibung sich auf die Behandlung eines Spulenadapters beschränkt, auf dem zwei Kreuzspulen aufgesteckt sind, ist die Erfindung auch anwendbar bei Spulenadaptern, auf die nur eine Fachspule aufgesteckt ist.

## Patentansprüche

1. Betriebsverfahren zum automatisierten Herausnehmen eines eine Hohlseele aufweisenden Spulen- und Transportadapters, auf den mindestens eine leere oder eine noch eine restliche Fadenmenge enthaltende Spulenhülse aufgesteckt ist und der von oben nach unten von dem zu bearbeitenden Faden durchlaufen wird, aus einer Fadenbearbeitungsstelle, insbesondere aus dem Spulentopf einer Doppeldraht-Zwirnstelle, dadurch gekennzeichnet, daß das mit einer restlichen Fadenlänge einer Spulenhülse (6′) in Verbindung stehende freie Fadenendstück, bestehend aus einem äußeren Fadenstück (F1), einem mittleren Fadenstück (F2) und einem inneren Fadenstück (F3), mittels einer Schneideinrichtung durch Abschneiden des Fadenstückes (F1) auf eine definierte Länge verkürzt wird und das ursprünglich mittlere Fadenstück (F2) in die Hohlseele des Spulen- und Transportadapters (5) vorzugsweise mittels einer im Inneren des Adapters (5) wirksamen Saugluftströmung eingeführt wird.

2. Betriebsverfahren nach Anspruch 1, dadurch gekennzeichnet, daß das Fadenendstück (F1 + F2 + F3) zwischen den beiden Fadenstücken (F2) und (F3) mittels eines verschwenkbaren, auf und ab bewegbaren Greifers im oberen Bereich des Spulen-und Transportadapters (5) an dessen Außenumfang festgeklemmt wird, bevor das äußere Fadenstück (F1) abgeschnitten wird, und daß das abgeschnittene Fadenstück (F1) abgesaugt wird.

3. Betriebsverfahren nach Anspruch 2, dadurch gekennzeichnet, daß bei einem in axialer Richtung zweigeteilten Spulenadapter (5,5′), bei dem auf ein die Spulenhülsen (6′) aufnehmendes Adapter-Unterteil (5) ein Adapter-Oberteil (5′) aufgesteckt ist, das Fadenendstück (F1 + F2 + F3) einmal zwischen den Fadenstücken (F2) und (F3) im oberen Bereich des Adapter-Unterteils (5) an dessen Außenumfang und zum anderen im Bereich der Oberseite des Adapter-Oberteils (5′) im wesentlichen zwischen den Fadenstücken (F1) und (F2) festgeklemmt wird, daß dann das äußere Fadenstück (F1), ohne dessen Festklemmung zu beenden, abgetrennt wird, daß anschließend das Fadenstück (F1) aus dem Inneren des Adapter-Oberteils (5′) angesaugt und nach anschließender Freigabe abgesaugt wird, wobei gleichzeitig oder im Anschluß an das An- und Absaugen des Fadenstückes (F1) das Adapter-Oberteil (5′) mittels eines schwenkbaren, auf und ab bewegbaren Greifers (37) von dem Adapter-Unterteil (5) abgehoben und seitlich weggeschwenkt wird, daß gleichzeitig oder im Anschluß an das Abheben des Adapter-Oberteils (5′) von dem Adapter-Unterteil (5) das Fadenstück (F2) zuerst vorzugsweise in eine Luftleitung (56) des Greifers (22) eingesaugt und anschließend das in den Luftkanal (56) eingesaugte Fadenstück (F2) mittels eines in der Luftleitung (56) aufgebauten Druckluftstrahles wieder in Richtung auf die Hohlseele des Adapter-Unterteils (5) gefördert wird, in das das Fadenstück (F2) dann eingesaugt wird.

4. Betriebsverfahren nach Anspruch 2, dadurch gekennzeichnet, daß bei einem in axialer Richtung zweigeteilten Spulenadapter (5,5′), bei dem auf ein die Spulenhülse (6′) aufnehmendes Adapter-Unterteil (5) ein Adapter-Oberteil 5′ aufgesteckt ist, das Fadenendstück (F1, F1′, F1˝ + F2 + F3) vorzugsweise mit einem unteren verschwenkbaren, auf und ab bewegbaren Greifer (22) zwischen den beiden Fadenstücken (F2) und (F3) im oberen Bereich des Adapter-Unterteils (5) an dessen Außenumfang festgeklemmt wird, daß das Adapter-Oberteil (5′) vorzugsweise mit einem oberen verschwenkbaren, auf und ab bewegbaren Greifer (57) von dem Adapter-Unterteil (5) abgehoben wird, daß die zwischen diesen beiden Adapterteilen (5,5′) verlaufenden Fadenabschnitte durchtrennt werden und die sich im Bereich des Adapter-Oberteils (5′) befindlichen, abgeschnittenen Fadenstücke (F1 + F1˝) vorzugsweise mittels einer den oberen Greifer (57) tragenden Absaugeinrichtung abgesaugt werden, die dann seitlich weggeschwenkt wird, und daß das ursprünglich äußerste, sich noch in dem Adapter-Unterteil (5) befindliche Fadenstück (F1′) durch eine vorzugsweise im unteren Greifer (22) angeordnete Luftleitung (56) abgesaugt wird, in die das an die Klemmstelle anschließende nunmehr das freie Fadenende bildende Fadenstück (F2) zuerst ebenfalls eingesaugt und anschließend mittels eines in der Luftleitung (56) aufgebauten Druckluftstrahles wieder in Richtung der Hohlseele des Adapter-Unterteils gefördert wird, in die das Fadenstück (F2) zusätzlich eingesaugt wird.

5. Vorrichtung zum automatisierten Herausnehmen eines eine Hohlseele aufweisenden Spulen- und Transportadapters, auf den gegebenenfalls noch eine restliche Fadenlänge enthaltende Spulenhülse aufgesteckt ist und der von oben nach unten von dem zu bearbeitenden Faden durchlaufen wird, aus einer Fadenbearbeitungsstelle, insbesondere aus dem Spulentopf einer Doppeldraht-Zwirnspindel, die im Inneren ihrer Spindelhohlachse, auf die der Spulenadapter aufgesteckt ist, eine druckluftbetätigte, nach Art eines Injektors wirkende Fadendurchfädeleinrichtung aufweist, gekennzeichnet durch einen beweglichen, am Außenumfang eines in den Spulentopf der Doppeldraht-Zwirnstelle eingesetzten Spulenadapters (5) angreifenden Greifer (22), eine an die Oberseite des Spulenadapters (5) heranbewegbare Fadenabsaugeinrichtung (23), eine Schneideinrichtung (24 bzw. 44 bzw. 59) zum Abtrennen eines Fadenendstückes derart, daß im Anschluß an den Angriffspunkt des Greifers (22) an dem Außenumfang des Spulenadapters (5) ein freies Fadenendstück (F2) definierter Länge verbleibt, das mittels der im Inneren der Spindelhohlachse befindlichen, druckluftbetätigten und nach Art eines Injektors wirksamen Spindeleinfädelvorrichtung in die Hohlseele des Spulenadapters eingesaugt wird.

6. Vorrichtung nach Anspruch 5, dadurch gekennzeichnet, daß der Greifer (22) und die Absaugeinrichtung (23) Teile eines entlang einer Doppeldraht-Zwirnmaschine verfahrbaren Wartungsautomaten (B) sind.

7. Vorrichtung nach Anspruch 6, dadurch gekennzeichnet, daß der Greifer (22) und die Absaugeinrichtung (23) in horizontaler Richtung verschwenkbar und in vertikaler Richtung auf und ab bewegbar sind.

8. Vorrichtung nach Anspruch 7, dadurch gekennzeichnet, daß der Greifer (22) zwei relativ zueinander verschwenkbare, den Außenumfang eines Spulenadapters (5) eng umschließende Greiferarme (22.1,22.2) aufweist.

9. Vorrichtung nach Anspruch 8, dadurch gekennzeichnet, daß der Greifer (22) mit einer wechselweise an eine Saugluftquelle und an eine Druckluftquelle anschließbaren Luftleitung (56) versehen ist, die durch die Greiferarme (22.1,22.2) bis zu deren Greiferflächen geführt ist.

10. Vorrichtung nach Anspruch 9, dadurch gekennzeichnet, daß die beiden Greiferarme (22.1,22.2) an ihrer Oberseite jeweils eine halbkreisförmige Öffnung aufweisen, die mit der Luftleitung (56) in Verbindung steht, und daß oberhalb der beiden Greiferarme (22.1,22.2) eine diese beiden halbkreisförmigen Öffnungen verschließbare Verschlußeinrichtung zum abdichtenden Verschließen dieser beiden halbkreisförmigen Öffnungen (54) vorgesehen ist.

11. Vorrichtung nach Anspruch 10, dadurch gekennzeichnet, daß die Verschlußeinrichtung im Bereich jedes Greiferarmes (22.1, 22.2) eine in horizontaler Richtung verschwenkbare Verschlußklappe (55) aufweist.

12. Vorrichtung nach Anspruch 9, gekennzeichnet durch eine an einem der beiden Greiferarme (22.1 bzw. 22.2) gelagerte, vorzugsweise pneumatisch betätigte Schneideinrichtung (59) und einen ebenfalls an einem der beiden Greiferarme angelenkten, ebenfalls vorzugsweise pneumatisch betätigbaren Schwenkhebel (58), der bei geschlossenen Greiferarmen aus einer im wesentlichen außerhalb der beiden Greiferarme liegenden Position durch den Greifbereich der beiden Greiferarme hindurch in den Bereich der Schneideinrichtung (59) verstellbar ist.

13. Vorrichtung nach Anspruch 7, dadurch gekennzeichnet, daß die Scheideinrichtung (24 bzw. 44) in die Absaugeinrichtung (23) integriert ist.

14. Vorrichtung nach Anspruch 13, dadurch gekennzeichnet, daß die Absaugeinrichtung (23) einen über das obere Ende eines Spulenadapters (5) stülpbaren Saugkopf (23.1) aufweist, an den sich eine zu einer Saugluftquelle führende Saugleitung (25) anschließt, in deren Bereich, die vorzugsweise pneumatisch betätigbare Schneideinrichtung (24) angeordnet ist.

15. Vorrichtung nach Anspruch 7 zum automatisierten Herausnehmen eines in axialer Richtung zweigeteilten Spulenadapters, bestehend aus einem Adapter-Unterteil und einem Adapter-Oberteil, dessen Oberseite zwei in radialem Abstand voneinander liegende Zylinderbuchsen (39.1,39.2) aufweist, dadurch gekennzeichnet, daß neben dem Greifer (22) für das Adapter-Unterteil (5) im Bereich der Absaugeinrichtung (23) ein weiterer oberer Greifer (37) für das Adapter-Oberteil (5′) angeordnet ist.

16. Vorrichtung nach Anspruch 15, dadurch gekennzeichnet, daß der obere Greifer (37) an der Absaugeinrichtung (23) gelagert ist und zwei relativ zueinander verschwenkbare Greiferarme (37.1,37.2) aufweist, die mit nach innen gerichteten Vorsprüngen bzw. Nasen (38) versehen sind, die bei geschlossenen Greiferarmen punktförmig an dem Adapter-Oberteil (5′) angreifen.

17. Vorrichtung nach Anspruch 15 oder 16, dadurch gekennzeichnet, daß die Absaugeinrichtung (23) einen zentralen, vertikal verlaufenden, rohrförmigen Saugrüssel (51) aufweist, der von zwei koaxial gelagerten, in axialer Richtung gegen Federkraft verstellbaren Schiebebuchsen (40,41) umgeben ist, die Klemmflächen bzw. Klemmränder zum zweifachen Festklemmen eines Fadens im Bereich der oberen Ränder der Zylinderbuchse (39.1,39.2) des Adapter-Oberteiles (5′) aufweisen, und daß zwischen den beiden Schiebebuchsen (40,41) eine unabhängig von diesen beiden Schiebebuchsen in axialer Richtung bewegbare Messerbuchse (44) mit einer unteren, kreisringförmigen Messerschneide (44.1) vorgesehen ist, die in den ringförmigen Zwischenraum zwischen den beiden Zylinderbuchsen (39.1,39.2) am oberen Ende des Adapter-Oberteils (5′) einfahrbar ist.

18. Vorrichtung nach Anspruch 17, dadurch gekennzeichnet, daß die beiden Schiebebuchsen (40,41) unabhängig voneinander pneumatisch in axialer Richtung verstellbar sind.

19. Vorrichtung nach Anspruch 17 oder 18, dadurch gekennzeichnet, daß die Messerbuchse (44) derart mit einer der beiden Schiebebuchsen (40 bzw. 41) gekuppelt ist, daß bei Axialverschiebung einer dieser beiden Schiebebuchsen (40 bzw. 41) die Messerbuchse (44) in Rotation versetzt wird.

20. Vorrichtung nach Anspruch 19, dadurch gekennzeichnet, daß die Messerbuchse (44) an ihrem Außenumfang eine gewindeartig geführte Rille (44.2) aufweist, der in der Innenwand der äußeren Schiebebuchse (41) eine Aussparung (41.1) zur Aufnahme eines Kugelkörpers (45) gegenüberliegt, der teilweise in der Aussparung (41.1) und teilweise in der Rille (44.2) untergebracht ist.

21. Vorrichtung nach Anspruch 17, dadurch gekennzeichnet, daß die Absaugeinrichtung (23) Druckluftleitungen (49,52) zur pneumatischen Verstellung der Schiebebuchsen (40,41) aufweist.

22. Vorrichtung nach Anspruch 17, dadurch gekennzeichnet, daß die Absaugeinrichtung (23) eine Druckluftleitung (50) aufweist, durch die von unten her in den Ringraum zwischen den beiden inneren und äußeren Zylinderbuchsen (39.1,39.2) des Aufsatzstückes (39) am oberen Ende des Adapter-Oberteils (5′) eine Druckluftströmung einleitbar ist.

## Claims

1. An operating method for the automated removal of a bobbin and transportation adaptor, which has a hollow core and onto which at least one empty bobbin sleeve or one still containing a residual amount of thread and which is run through from top to bottom by the thread that is to be processed, from a thread processing location, in particular from the bobbin pot of a two-for-one twisting location, characterised in that the free end piece of thread which communicates with a residual length of thread of a bobbin sleeve (6') and which consists of an outer piece of thread (F1), a central piece of thread (F2) and an inner piece of thread (F3) is shortened to a specific length by means of a cutting device by cutting off the piece of thread (F1) and the originally central piece of thread (F2) is introduced into the hollow core of the bobbin and transportation adaptor (5) preferably by means of a flow of suction air which is effective in the interior of the adaptor.

2. An operating method according to Claim 1, characterised in that the end piece of thread (F1 + F2 + F3) is clamped firmly between the two pieces of thread (F2) and (F3), by means of a swivellable gripper which can be moved up and down, in the upper region of the bobbin and transportation adaptor (5) at the outer circumference thereof, before the outer piece of thread (F1) is cut off, and in that the cut-off piece of thread (F1) is sucked away.

3. An operating method according to Claim 2, characterised in that, in the case of a bobbin adaptor (5,5') which is split in two in the axial direction and in the case of which an adaptor upper part (5') is superimposed onto an adaptor lower part which receives the bobbin sleeves (6'), the end piece of thread (F1 + F2 + F3) is clamped firmly on the one hand between the pieces of thread (F2) and (F3) in the upper region of the adaptor lower part (5) at the outer circumference thereof and on the other hand in the region of the upper side of the adaptor upper part (5') substantially between the pieces of thread (F1) and (F2), in that then the outer piece of thread (F1), without terminating the clamping thereof, is detached, in that then the piece of thread (F1) is sucked out of the interior of the adaptor upper part (5') and after subsequent release is sucked away, in which respect at the same time or subsequent to the sucking up and sucking away of the piece of thread (F1) the adaptor upper part (5') is raised, by means of a swivellable gripper which can be moved up and down, from the adaptor lower part (5) and is swung away laterally, in that at the same time or subsequent to the raising of the adaptor upper part (5') from the adaptor lower part (5) the piece of thread (2) is first of all preferably sucked into an air conduit (56) of the gripper (22) and then the piece of thread (F2) sucked into the air duct (56) is conveyed by means of a jet of compressed air built up in the air conduit (56) again in the direction of the hollow core of the adaptor lower part (5), into which the piece of thread (F2) is then sucked.

4. An operating method according to Claim 2, characterised in that, in the case of a bobbin adaptor (5,5') which is split in two in the axial direction and in the case of which an adaptor upper part 5' is superimposed onto an adaptor lower part (5) which receives the bobbin sleeve (6'), the end piece of thread (F1, F1', F1'' + F2 + F3) is preferably clamped firmly with a lower swivellable gripper (22) which can be moved up and down between the two pieces of thread (F2) and (F3) in the upper region of the adaptor lower part (5) at the outer circumference thereof, in that the adaptor upper part (5') is preferably raised from the adaptor lower part (5) with an upper swivellable gripper (57) which can be moved up and down, in that the portions of thread extending between these two adaptor parts (5,5') are divided and cut-off pieces of thread (F1 + F1'') located in the region of the adaptor upper part (5') are preferably sucked away by means of a suction device which carries the upper gripper (57) and which is then swung away laterally, and in that the originally outermost piece of thread (F1') still located in the adaptor lower part (5) is sucked away through an air conduit (56) which is preferably arranged in the lower gripper (22) and into which the piece of thread (F2) linking on to the clamping location and now forming the free thread end is first of all likewise sucked in and is then conveyed by means of a jet of compressed air built up on the air conduit (56) again in the direction of the hollow core of the adaptor lower part, into which the piece of thread (F2) is additionally sucked.

5. Apparatus for the automated removal of a bobbin and transportation adaptor, which has a hollow core and onto which a bobbin sleeve possibly still containing a residual length of thread is superimposed and which is run through from top to bottom by the thread that is to be processed, from a thread processing location, in particular from the bobbin pot of a two-for-one twisting spindle, which has in the interior of its spindle hollow shaft, onto which the bobbin adaptor is superimposed, a thread thread-through device which is actuated by compressed air and which acts in the manner of an injector, characterised by a movable gripper (22) which acts an the outer circumference of a bobbin adaptor (5) inserted into the bobbin pot of the two-for-one twisting location, a thread suction device (23) which can be moved up to the upper side of the bobbin adaptor (5), a cutting device (24 or respectively 44 or respectively 59) for the severance of an end piece of thread in such a way that subsequent to the point of application of the gripper (22) at the outer circumference of the bobbin adaptor (5) a free end piece of thread (F2) of specific length remains, which is sucked into the hollow core of the bobbin adaptor by means of the spindle threading-in device which is located in the interior of the spindle hollow shaft and which is actuated by compressed air and which is effective in the manner of an injector.

6. Apparatus according to Claim 5, characterised in that the gripper (22) and the suction device (22) are parts of a automatic servicing machine (8) which is mobile along a two-for-one twisting machine.

7. Apparatus according to Claim 6, characterised in that the gripper (22) and the suction device (23) can be swivelled in the horizontal direction and can be moved up and down in the vertical direction.

8. Apparatus according to Claim 7, characterised in that the gripper (22) has two gripper arms (22.1,22.2) which can be swivelled relative to one another and which tightly enclose the outer circumference of a bobbin adaptor (5).

9. Apparatus according to Claim 8, characterised in that the gripper (22) is provided with an air conduit (56) which can be connected alternately to a source of suction air and to a source of compressed air and which is conducted through the gripper arms (22.1,22.2) as far as the gripper surfaces thereof.

10. Apparatus according to Claim 9, characterised in that the two gripper arms (22.1,22.2) have on their upper size respectively a semicircular aperture which communicates with the air conduit (56), and in that provided above the two gripper arms (22.1,22.2) is a closure device which can close these two semicirular apertures off for the sealing closure of these two semicircular apertures (54).

11. Apparatus according to Claim 10, characterised in that the closure device has in the region of each gripper arm (22.1,22.2) a closure flap (55) which can be swivelled in the horizontal direction.

12. Apparatus according to Claim 9, characterised by a preferably pneumatically actuated cutting device (59) which is mounted on one of the two gripper arms (22.1 or respectively 22.2) and a likewise preferably pneumatically actuable rocking lever (58) which is likewise hinged to one of the two gripper arms and which, with the gripper arms closed, is adjustable out of a position lying substantially outside the two gripper arms through the gripping region of the two gripper arms into the region of the cutting device (59).

13. Apparatus according to Claim 7, characterised in that the cutting device (24 or respectively 44) is integrated into the suction device (23).

14. Apparatus according to Claim 13, characterised in that the suction device (23) has a suction head (23.1) which can be put over the upper end of a bobbin adaptor (5) and linking on to which is a suction pipe (23) which leads to a source of suction air and in the region of which the preferably pneumatically actuable cutting device (24) is arranged.

15. Apparatus according to Claim 7 for the automated removal of a bobbin adaptor which is split in two in the axial direction, consisting of an adaptor lower part and an adaptor upper part, the upper side of which has two cylindrical liners (39.1,39.2) lying at a radial spacing from one another, characterised in that beside the gripper (22) for the adaptor lower part (5) in the region of the suction device (23) a further upper gripper (37) for the adaptor upper part (5') is arranged.

16. Apparatus according to Claim 15, characterised in that the upper gripper (37) is mounted on the suction device (23) and has two gripper arms (37.1,37.2) which can be swivelled relative to one another and which are provided with inwardly directed projections or respectively noses (38) which, with the gripper arms closed, act in a punctiform manner on the adaptor upper part (5').

17. Apparatus according to Claim 15 or 16, characterised in that the suction device (23) has a central, vertically extending, tubular suction nozzle (51), which is surrounded by two coaxially mounted sliding bushes (40,41) which are adjustable in the axial direction against spring force an which have clamping surfaces or respectively clamping edges for the twofold clamping of a thread in the region of the upper edges of the cylindrical liner (39.1,39.2) of the adaptor upper part (5'), and in that provided between the two sliding bushes (40,41) is a cutter bush (44) which is movable independently of these two sliding bushes in the axial direction and which has a lower, circular-ring-shaped knife-edge (44.1), which can be run into the ring-shaped intermediate space between the two cylindrical lines (39.1,39.2) at the upper end of the adaptor upper part (5').

18. Apparatus according to Claim 17, characterised in that the two sliding bushes (40,41) are adjustable independently of one another pneumatically in the axial direction.

19. Apparatus according to Claim 17 or 18, characterised in that the cutter bush (44) is coupled in such a way with one of the two sliding bushes (40 or respectively 41) that upon axial displacement of one of thee two sliding bushes (40 or respectively 41) the cutter bush (44) is set into rotation.

20. Apparatus according to Claim 19, characterised in that the cutter bush (44) has on its outer circumference a groove (44.2) which is conducted in a thread-like manner and opposite which in the inner wall of the outer sliding bush (41) there lies a recess (41.1) for the reception of a spherical body (45), which is accommodated partially in the recess (41.1) and partially in the groove (44.2).

21. Apparatus according to Claim 17, characterised in that the suction device (23) has compressed-air conduits (49,52) for the pneumatic adjustment of the sliding bushes (40,41).

22. Apparatus according to Claim 17, characterised in that the suction device (23) has a compressed-air pipe (50), through which from the bottom into the annular space between the two inner and outer cylindrical liners (39.1,39.2) of the attachment piece (39) at the upper end of the adaptor upper part (5') a flow of compressed air can be introduced.

## Revendications

1. Procédé d'enlèvement automatisé, en exploitation, d'un poste de traitement de fil, en particulier du pot à bobines d'un poste de retordage à double torsion, d'un adapteur de bobines et de transport présentant une âme creuse, sur lequel est placé au moins un tube de bobine vide ou contenant encore une quantité restante de fil et qui est traversé de haut en bas par le fil à traiter, caractérisé par le fait que le morceau de fil d'extrémité libre joint à une longueur restante de fil d'un tube de bobine (6'), constitué d'un morceau de fil extérieur (F1), d'un morceau de fil médian (F2) et d'un morceau de fil intérieur (F3), est raccourci à une longueur définie au moyen d'un dispositif de coupe par coupe du morceau de fil (F1) et le morceau de fil initialement médian (F2) est introduit dans l'âme creuse de l'adapteur de bobines et de transport (5) de préférence au moyen d'un courant d'air aspiré agissant à l'intérieur de l'adapteur (5).

2. Procédé selon la revendication 1, caractérisé par le fait que le morceau de fil d'extrémité (F1 + F2 + F3) est, avant que le morceau de fil extérieur (F1) soit coupé, bloqué entre les deux morceaux (F2) et (F3), au moyen d'un organe préhenseur pouvant monter et descendre et pivoter, dans la partie supérieure de l'adapteur de bobines et de transport (5) sur le pourtour extérieur de celui-ci, et le morceau de fil (F1) coupé est aspiré.

3. Procédé selon la revendication 2, caractérisé par le fait que dans le cas d'un adapteur de bobines (5,5') divisé en deux en direction axiale dans lequel une partie supérieure (5') est placée sur une partie inférieure (5) recevant les tubes de bobines (6'), le morceau de fil d'extrémité (F1 + F2 + F3) est bloqué tantôt entre les morceaux (F2) et (F3) dans la zone supérieure de la partie inférieure d'adapteur (5) sur le pourtour extérieur de celle-ci, tantôt dans la zone du dessus de la partie supérieure d'adapteur (5') à peu près entre les morceaux (F1) et (F2), qu'ensuite, le morceau de fil extérieur (F1), sans qu'il soit mis fin à son blocage, est détaché, qu'après cela, le morceau de fil (F1) est aspiré de l'intérieur de la partie supérieure d'adapteur (5') et, après libération, aspiré pour être évacué, la partie supérieure d'adapteur (5') étant, en même temps ou après l'aspiration et l'évacuation du morceau de fil (F1), enlevée de la partie inférieure d'adapteur (5) et écartée latéralement par pivotement au moyen d'un organe préhenseur (37) pouvant monter et descendre et pivoter, qu'en même temps ou après l'enlèvement de la partie supérieure d'adapteur (5') de la partie inférieure d'adapteur (5), le morceau de fil (F2) est d'abord aspiré de préférence dans une conduite d'air (56) de l'organe préhenseur (22), et ensuite, le morceau de fil (F2) aspiré dans le conduit d'air (56) est ramené, au moyen d'un jet d'air comprimé créé dans la conduite d'air (56), en direction de l'âme creuse de la partie inférieure d'adapteur (5), partie dans laquelle le morceau de fil (F2) est ensuite aspiré.

4. Procédé selon la revendication 2, caractérisé par le fait que dans le cas d'un adapteur de bobines (5,5') divisé en deux en direction axiale, dans lequel une partie supérieure (5') est placée sur une partie inférieure (5) recevant le tube de bobine (6'), le morceau de fil d'extrémité (F1, F1', F1'' + F2 + F3) est bloqué, de préférence au moyen d'un organe préhenseur inférieur (232) pouvant monter et descendre et pivoter, entre les deux morceaux (F2) et (F3) dans la zone supérieure de la partie inférieure d'adapteur (5) sur le pourtour extérieur de celle-ci, que la partie supérieure d'adapteur (5') est enlevée de la partie inférieure d'adapteur (5) de préférence au moyen d'un organe préhenseur supérieur (57) pouvant monter et descendre et pivoter, que les tronçons de fil s'étendant entre ces deux parties d'adapteur (5, 5') sont sectionnées et les morceaux de fil coupés (F1 + F1'') se trouvant dans la zone de la partie supérieure d'adapteur (5') sont aspirés de préférence au moyen d'un dispositif d'aspiration portant l'organe préhenseur supérieur, qui est ensuite écarté latéralement par pivotement, et que le morceau de fil (F1') initialement le plus à l'extérieur se trouvant encore dans la partie inférieure d'adapteur (5) est aspiré dans une conduite d'air (56) située de préférence dans l'organe préhenseur inférieur (22), dans laquelle le morceau de fil (F2) faisant suite à l'endroit de blocage et formant alors l'extrémité de fil libre est d'abord également aspiré et ensuite ramené, au moyen d'un jet d'air comprimé créé dans la conduite d'aspiration (56), en direction de l'âme creuse de la partie inférieure d'adapteur, partie dans laquelle le morceau de fil (F2) est en plus aspiré.

5. Dispositif d'enlèvement automatisé d'un adapteur de bobines et de transport présentant une âme creuse, sur lequel est placé un tube de bobine contenant éventuellement encore une longueur restante de fil et qui est traversé de haut en bas par le fil à traiter, d'un poste de traitement de fil, en particulier du pot à bobine d'une broche de retordage à double torsion qui présente à l'intérieur de son axe creux, sur lequel est placé l'adapteur de bobines, un dispositif pneumatique d'enfilage de fil fonctionnant à la manière d'un injecteur, caractérisé par un organe préhenseur mobile (22) agissant sur le pourtour extérieur d'un adapteur de bobines (5) placé dans le pot à bobine du poste de retordage à double torsion, un dispositif d'aspiration de fil (23) pouvant être approché du dessus de l'adapteur de bobines (5), un dispositif de coupe (24 ou 44 ou 59) pour le détachement d'un morceau de fil d'extrémité de façon telle qu'après le point d'action de l'organe préhenseur (22) reste sur le pourtour extérieur de l'adapteur de bobines (5) un morceau de fil d'extrémité libre (F2) de longueur déterminée, qui est aspiré dans l'âme creuse de l'adapteur de bobines au moyen du dispositif pneumatique d'enfilage de la broche, fonctionnant à la manière d'un injecteur, se trouvant à l'intérieur de l'axe creux de la broche.

6. Dispositif selon la revendication 5, caractérisé par le fait que l'organe préhenseur (22) et le dispositif d'aspiration (23) sont des parties d'un appareil automatique d'entretien (a) mobile le long d'un retordoir à double-torsion.

7. Dispositif selon la revendication 6, caractérisé par le fait que l'organe préhenseur (22) et le dispositif d'aspiration (23) peuvent pivoter horizontalement et monter et descendre verticalement.

8. Dispositif selon la revendication 7, caractérisé par le fait que l'organe préhenseur (22) présente deux bras préhenseurs (22.1, 22.2) pouvant pivoter l'un par rapport à l'autre et entourant étroitement le pourtour extérieur d'un adapteur de bobines (5).

9. Dispositif selon la revendication 8, caractérisé par le fait que l'organe préhenseur (22) est pourvu d'une conduite d'air (56) pouvant être connectée altervativement à une source d'air aspiré et à une source d'air comprimé qui passe dans les bras préhenseurs (22.1, 22.2) et va jusqu'aux surfaces de préhension de ceux-ci.

10. Dispositif selon la revendication 9, caractérisé par le fait que les deux bras préhenseurs (22.1, 22.2) présentent chacun sur le dessus un orifice semi-circulaire qui communique avec la conduite d'air (56), et qu'au dessus des deux bras préhenseurs (22.1, 22.2) est prévu un dispositif d'obturation hermétique des deux orifices semi-circulaires (54)

11. Dispositif selon la revendication 10, caractérisé par le fait que dispositif d'obturation présente dans la zone de chaque bras préhenseur (22.1,22.2) un volet obturateur (55) pouvant pivoter horizontalement.

12. Dispositif selon la revendication 9, caractérisé par un dispositif de coupe (59) de préférence pneumatique monté sur un des deux bras préhenseurs (22.1 ou 22.2) et un levier pivotant (58) également de préférence à commande pneumatique, également articulé à un des deux bras préhenseurs, et pouvant, lorsque les bras préhenseurs sont fermés, être amené, d'une position située de manière générale à l'extérieur des deux bras préhenseurs, à travers la zone de préhension de ceux-ci, dans la zone du dispositif de coupe (59).

13. Dispositif selon la revendication 7, caractérisé par le fait que le dispositif de coupe (24 ou 44) est intégré au dispositif d'aspiration (23).

14. Dispositif selon la revendication 13, caractérisé par le fait que le dispositif d'aspiration (23) présente une tête d'aspiration (23.1) pouvant être appliquée par-dessus l'extrémité supérieure d'un adapteur de bobines (5) et à laquelle se joint une conduite d'aspiration (25) allant à une source d'air aspiré et dans le zone de laquel est placé le dispositif de coupe de préférence pneumatique (24).

15. Dispositif selon la revendication 7 pour l'enlèvement automatisé d'un adapteur de bobines divisé en deux en direction axiale et constitué d'une partie inférieure et d'une partie supérieure, qui présente sur le haut deux douilles cylindriques (39.1, 39.2) situées à une certaine distance radiale l'une de l'autre, caractérisé par le fait qu'à côté de l'organe préhenseur (22) pour la partie inférieure d'adapteur (5) est placé, dans la zone du dispositif d'aspiration (23), un autre organe préhenseur supérieur (37) pour la partie supérieure d'adapteur (5').

16. Dispositif selon la revendication 15, caractérisé par le fait que l'organe préhenseur supérieur (37) est monté sur le dispositif d'aspiration (23) et présente deux bras préhenseurs (37.1, 37.2) pouvant pivoter l'un par rapport à l'autre qui sont pourvus de saillies ou ergots (38) dirigés vers l'intérieur qui, lorsque les bras préhenseurs sont fermés, attaquent ponctuellement la partie supérieure d'adapteur (5').

17. Dispositif selon l'une des revendications 15 et 16, caractérisé par le fait que le dispositif d'aspiration (23) présente une trompe tubulaire centrale verticale (51) qui est entourée de deux douilles coulissantes (40, 41) montées coaxialement et mobiles en direction axiale contre l'action d'un ressort qui présentent des surfaces de serrage ou des bords de serrage pour le blocage double d'un fil dans la zone des bords supérieurs de la douille cylindrique (39.1, 39.2) de la partie supérieure d'adapteur (5'), et qu'entre ces deux douilles coulissantes (40, 41) est prévue une douille coupante (44) mobile en direction axiale indépendamment de celles-ci et présentant un tranchant inférieur en forme de couronne circulaire (44.1) qui peut être introduit dans l'espace annulaire entre les deux douilles cylindriques (39.1, 39.2) prévues à l'extrémité supérieure de la partie supérieure d'adapteur (5').

18. Dispositif selon la revendication 17,caractérisé par le fait que les deux douilles coulissantes (40, 41) peuvent être déplacées en direction axiale par voie pneumatique indépendamment l'une de l'autre.

19. Dispositif selon l'une des revendications 17 et 18, caractérisé par le fait que la douille coupante (44) est accouplée à une des deux douilles coulissantes (40 ou 41) de façon telle qu'eu cas de déplacement axial d'une de celles-ci (40 ou 41), la douilles coupante (44) soit mise en rotation.

20. Dispositif selon la revendication 19, caractérisé par le fait que la douille coupante (44) présente sur son pourtour extérieur une rainure en hélice (44.2) en face de laquelle se trouve, dans la paroi intérieure de la douille coulissante extérieure (41) un évidement (41.1) destiné à recevoir un corps sphérique (45) qui est logé en partie dans l'évidement (41.1) et en partie dans la rainure (44.2).

21. Dispositif selon la revendication 17, caractérisé par le fait que le dispositif d'aspiration (23) présente des conduites d'air comprimé (49, 52) pour le déplacement pneumatique des douilles coulissantes (40,41).

22. Dispositif selon la revendication 17, caractérisé par le fait que le dispositif d'aspiration (23) présente une conduite d'air comprimé (50) par laquelle un courant d'air comprimé peut être envoyé d'en bas dans l'espace annulaire entre les deux douilles cylindriques intérieure et extérieure (39.1, 39.2) de l'élément rapporté (39) placé à l'extrémité supérieure de la partie supérieure d'adaptateur (5').
